# EUROPÄISCHE PATENTSCHRIFT

(11) **EP 4 437 906 B1**
(45) Veröffentlichungstag und Bekanntmachung des Hinweises auf die Patenterteilung: **22.10.2025**
(21) Anmeldenummer: 24157912.7
(22) Anmeldetag: 15.02.2024
(51) Int. Cl.: A47B 51/00, A47B 88/40

(54) **AUSZUG FÜR EINEN OBEREN SCHRANKBEREICH - IN FORM EINER SCHIENENANORDNUNG ZUR ERLEICHTERUNG DER ERREICHBARKEIT DES INHALTS**
PULL-OUT FOR AN UPPER CABINET AREA - IN THE FORM OF A RAIL ASSEMBLY, TO FACILITATE REACHABILITY OF THE CONTENT
TIROIR POUR UNE ZONE SUPÉRIEURE D'ARMOIRE - EN FORME D'UN AGENCEMENT DE RAILS POUR FACILITER L'ACCESSIBILITÉ DU CONTENU

(30) Priorität: 30.03.2023 DE 102023108127
(43) Veröffentlichungstag der Anmeldung: 02.10.2024
(73) Patentinhaber: Göhler, Matthias, 01662 Meißen (DE)
(72) Erfinder: Göhler, Matthias, 01662 Meißen (DE)
(74) Vertreter: Däbritz, Frank

(56) Entgegenhaltungen:
- DE-U1- 202010 011 601
- FR-A1- 2 692 119
- US-A1- 2012 313 494

## Beschreibung

Die Erfindung betrifft eine Schienenanordnung für Schränke mit einem Schubkasten. Diese kann bspw. in Haushaltsschränken montiert werden.

Horizontale Schienenanordnungen in Schränken zum Herausziehen von Schrank-Innenteilen, wie bspw. Schubkästen, sind seit Langem bekannt, so wie beispielsweise in WO8501195A1 beschrieben.

EP 2 526 818 B1 offenbart einen Beschlag für einen behindertengerechten Schrank sowie einen entsprechenden Schrank.

DE 10 2009 016 777 A1 beschreibt einen fahrbaren Schubkasten für Hochschränke.

US 2 341 434 A offenbart Laden- und Lagerausstattung, insbesondere verbesserte Mittel, mit denen Waren oder Güter, die in Regalen oberhalb der Reichweite des Lageristen gelagert werden, auf eine beliebige Höhe gebracht und anschließend in ihre ursprüngliche Position auf diesen erhöhten Regalen zurückgebracht werden können.

Vielfach sind im Stand der Technik Schrankschubkästen (auch genannt Schubladen, bspw. Küchenschieber oder Küchenschrankinnenteile) in großer Höhe angebracht und folglich deren Inhalt kaum oder nur schwer zu erreichen. Es ist daher hilfreich, den Schubkasten bei geöffnetem Schrank in eine besser erreichbare Position zu bringen.

Bekannt sind Systeme, die mittels einer Art Schwenkmechanismus das Innenteil des Schrankes (entsprechend dem Schubkasten) über die Richtungen "oben" nach "unten-vorn" schwenken. Nachteil ist, dass es bei diesen Systemen zuerst einen Impuls nach oben benötigt, um das Schrankinnenteil zu schwenken. Dabei muss das ganze Gewicht des Schrankinnenteils inkl. Inhalt nach oben bewegt werden, d.h. es benötigt einen relativ großen Kraftaufwand und ist darüber hinaus bei geringer Körpergröße kaum zu realisieren.

Andere Lösungen ermöglichen lediglich das Vor- und Herunterfahren. So beispielsweise in FR 2 692 119 A1, US 2012/313 494 A1 oder DE 20 2010 011 601 U1.

Aufgabe ist es, eine Lösung bereitzustellen, welche die Nachteile des Standes der Technik überwindet. Insbesondere soll eine Möglichkeit geschaffen werden, leicht auch bei kleiner Körpergröße an Schrankinhalte im oberen Schrankbereich heranzukommen. Das Herausziehen des Schrank-Schubkastens soll leicht und ohne merklichen Kraftaufwand von statten gehen. Insbesondere sollte der benötigte Kraftaufwand unabhängig sein von dem im Schubkasten befindlichen Inhalt.

Der Schubkasten soll beim Ausfahren der Schienenanordnung nicht nur weiter unten, sondern auch etwas näher am Bediener ankommen.

Die Erfindung soll variable bei verschieden großen Schränken einsetzbar sein. Auch ein Einbau in bzw. die Modifikation von bestehenden alten Schränken soll möglich sein. Dies sollte so einfach sein, dass es von Laien nachgerüstet werden kann.

Die Aufgabe wird mit den Merkmalen der unabhängigen Patentansprüche gelöst. Bevorzugte Ausführungen sind in den abhängigen Unteransprüchen beschrieben.

Gegenstand der Erfindung ist eine Schienenanordnung für Schränke mit einem Schubkasten zur Erleichterung der Erreichbarkeit des Schubkasteninhalts, umfassend
- mindestens 1 horizontales Führungselement, zur Befestigung am Schrank,
- mindestens 1 vertikales Führungselement, zur Befestigung am Schubkasten, und
- ein längliches Richtungswechselelement, zum Gleiten entlang (d.h. mit/auf/an) der beiden Führungselemente,
welches einen Knick aufweist, welcher das Richtungswechselelement in einen horizontalen Abschnitt und einen vertikalen Abschnitt unterteilt (wobei sich die Länge des Richtungswechselelements aus der Summe der Längen der beiden Abschnitte zusammensetzt),
wobei das vertikale Führungselement (3b) als Auszugsschiene ausgebildet ist, und diese am vertikalen Abschnitt des Richtungswechselelements (4b) befestigt ist
dadurch gekennzeichnet, dass
der Knick (5) des Richtungswechselelements einen spitzen Winkel im Bereich von 60° bis <90° aufweist, so dass der horizontale Abschnitt des Richtungswechselelements entlang des horizontalen Führungselements und der vertikale Abschnitt des Richtungswechselelements entlang des vertikalen Führungselements gleiten kann.

Die Schienenanordnung dient der Befestigung zwischen Schrank und Schubkasten - sinnvollerweise der Befestigung an einem waagerechten Schrankboden, der sich im eingefahrenen Zustand unterhalb des Schubkastens befindet. Sinnvoller Weise wird das vertikale Führungselement an der Rückseite des Schubkastens befestigt, d.h. an der der Schrankrückwand zugewandten Seite.

Die Erfindung basiert auf dem Konzept, einen Schrankschubkaste mittels
- horizontalen Herausziehens und
- schräg vertikalen Herunterziehens zu öffnen. Nach dem Heraus- und Herunterziehen befindet sich der Schubkasten in einer niedrigeren Höhe, als im verschlossenen Zustand.

Nach dem Einbau in einem Schrank mit Schubkasten geht es bei der Erfindung um das Gleiten der Schienenanordnung; bzw. detaillierter um das Gleiten des Richtungswechselelements entlang (mit/auf/an) eines horizontalen und eines vertikalen Führungselements. Das Gleiten kann beispielsweise innerhalb der Führungselemente stattfinden. Das Gleiten kann aber auch, wie sich insbesondere für bevorzugte Ausführungen weiter hinten im Dokument ergibt, gemeinsam mit diesem stattfinden, indem es (also das Richtungswechselelement) mit diesem (also bspw. dem vertikalen Führungselement) verbunden ist - im letzteren Fall ist dann sinnvollerweise das vertikale Führungselement selbst eine Teleskopschiene und das erfindungsgemäße "Gleiten" betrifft dann die Bewegung zwischen vertikalem Abschnitt des Richtungswechselelement und einem Teil der Teleskopschiene.

"Horizontal" (entspricht waagerecht) und "vertikal" (bedeutet im Bereich des Senkrechten) bezieht sich auf die Richtung nach Einbau in einem Schrank, so wie beispielhaft in Fig. 1 dargestellt. "Horizontal" ist also die Richtung, in der bisher bekannte Schubkästen aus einem Schrank herausgezogen werden, wie bspw. ein gängiges Besteckfach. "Vertikal" ist die Richtung zwischen Raumboden und Raumdecke.

Das Richtungswechselelement kann einteilig oder mehrteilig aufgebaut. Erfindungsgemäß weist es einen Knick auf, welcher einen spitzen Winkel (d.h. <90°C) zwischen horizontalem Abschnitt und vertikalem Abschnitt des Richtungswechselelements aufspannt.

Gegenstand der Erfindung ist des Weiteren auch ein Schrank mit erleichterter Erreichbarkeit eines Schubkasteninhalts, umfassend mindestens eine erfindungsgemäße Schienenanordnung, und einen Schubkasten,
wobei das horizontale Führungselement an einer horizontalen Fläche des Schrankes (sinnvoller Weise einem Schrankboden, wie er in jedem Schrank mehrfach vorkommt) und das vertikale Führungselement an der Rückseite des Schubkastens befestigt ist,
so dass sich die Schienenanordnung zwischen der Rückseite des Schubkastens, der Unterseite des Schubkastens und der horizontalen Fläche des Schrankes erstreckt (und natürlich von der einen Seite durch die Schrankrückwand begrenzt wird).

Die Rückseite des Schubkastens ist etwas schräg. Erkennbarer Weise entspricht dieser Winkel auch dem spitzen Winkel, den der Knick des Richtungswechselelements aufspannt. Dies wird bevorzugt erreicht durch eine schräge Schubkastenrückwand oder durch eine zweite Rückwand und einen schrägen Abstandshalter, bspw. einen Keil (zwischen Schubkastenrückwand und zweiter Rückwand), wie schematisch in Fig. 1 zu erkennen, so dass die zweite Rückwand schräg steht und so dass das vertikale Führungselement an dieser zweiten Rückwand befestigt werden könnte. Im Falle eines Schubkastens, der selbst schräge Seitenwände aufweist (wie beispielswiese auch bei Wäschekörben anzutreffen) kann unter Umständen auf solch einen schrägen Abstandshalter verzichtet werden.

Schließlich ist auch Gegenstand der Erfindung ein Set, umfassend mindestens zwei erfindungsgemäße Schienenanordnungen. Gewöhnlich werden beim Nachrüsten pro Schubkasten, der mit den erfindungsgemäßen Vorteilen versehen werden soll, zwei solcher Schienenanordnungen verbaut.

Gegenstand der Erfindung ist auch die Verwendung der erfindungsgemäßen Schienenanordnung zum Einbau in einem Schrank.

Vorteil der Erfindung ist, dass es durch die senkrechte (vertikale) Bewegung des vertikalen Führungselements (bzw. an diesem) möglich wird, bequemer und einfacher an die Gegenstände zu gelangen, die sich im Schrank befinden. So können z.B. im Küchenschrank Gewürze, Tee, Suppen oder ähnliche leichte Gegenstände bequemer erreicht werden. Im Schlafzimmerschrank könnte man z.B. Socken oder Waschlappen im oberen Bereich lagern die trotzdem leichter zu erreichen sind. Im Wohnzimmerschrank könnte man Servietten oder andere leichte Gegenstände im oberen Bereich verstauen.

Vorteil ist also, dass insbesondere Personen mit kleiner Körpergröße leichter an den Inhalt des Schubkastens herankommen.

Vorteilhaft kann die Schienenanordnung nachträglich in jeden Schrank eingefügt werden. Ein Nachrüsten bestehender Schränke ist somit problemlos möglich. Der Aufwand ist gering. Das Nachrüsten kann von Laien durchgeführt werden.

Vorteil ist auch, dass das Herausziehen des Schrank-Schubkastens leicht und ohne merklichen Kraftaufwand von statten geht.

Es können vorteilhaft auch in einem breiten Hängeschrank mehrere Systeme (also die erfindungsgemäßen Schienenanordnungen) nebeneinander Installiert werden. Die Größe der Schienenanordnung lässt sich variabel an die Breite und Tiefe eines jeden Schrankes anpassen.

Das heißt, die Schienenanordnung ist bei verschiedenen Schrank- und Schubkastengrößen einsetzbar. Sie lässt sich durch Ihre Positionierung und ihre Anzahl im Schrank leichte an die Breite anpassen. An die Schranktiefe kann Sie beispielsweise durch Kürzung des horizontalen Führungselements angepasst werden.

### Bevorzugte Ausführungsformen

Bevorzugt handelt es sich bei dem Schubkasten, an dem die erfindungsgemäße Schienenanordnung zur Anwendung kommt, um einen Schubkasten aus Kunststoff. Denn vorteilhaft eignet sich die Erfindung insbesondere für leichte Schubkästen, wie solche aus Kunststoff.

In einer ebenfalls bevorzugten Ausführung der Erfindung ist der horizontale Abschnitt des Richtungswechselelements maximal 6cm lang, insbesondere auch maximal 5 cm lang, oder sogar 3-5cm, oder 4-5cm. Vorteil ist, dass damit der Totraum hinter dem Schubkasten auf ein Minimum begrenzt wird, ohne die vollumfängliche Funktionsfähigkeit der Erfindung einzuschränken. Insbesondere vorteilhaft ist die Kombination mit einer weiter unten beschriebenen Ausführung, bei der der vertikale Abschnitt des Richtungswechselelements maximal 25 cm lang, oder 20-25cm lang, ist und der spitze Winkel 87°±2° beträgt.

Erfindungsgemäß spannt der Knick des Richtungswechselelements einen spitzen Winkel im Bereich von 60° bis <90° auf, besonders bevorzugt 80° bis <90°, ganz besonders bevorzugt 87°±2, oder auch 87±1°. Vorteil dabei ist, dass der Schubkasten beim Ausfahren der Schienenanordnung nicht nur weiter unten, sondern auch etwas näher am Bediener ankommt, was die Erreichbarkeit des Schubkasteninhalts zusätzlich verbessert.

In einer weiteren bevorzugten Ausführung der Schienenanordnung ist der vertikale Abschnitt des Richtungswechselelements maximal 25 cm lang, besonders bevorzugt 10-25cm, oder 15-25cm, sogar 20-25cm. Vorteil ist die Schienenanordnung damit für gängige Schränke und Schubkästen geeignet ist. Das Verhältnis zwischen notwendiger Schrankfachhöhe und erreichter Absenkung des Schubkastens durch die Erfindung ist damit optimal und universell für verschiedene Schränke.

Ganz besonders bevorzugt ist die Kombination der drei Ausführungsformen aus der Länge des vertikalen Abschnitts des Richtungswechselelements, dem Winkel sowie der Länge des horizontalen Abschnitts des Richtungswechselelements.

In einer ebenfalls bevorzugten Ausführungsform der Erfindung besteht das Richtungswechselelement aus Metall und/oder hat eine Materialstärke von 0,5-2 mm (bevorzugt >1mm). Materialstärke beschreibt die Dicke des länglichen Richtungswechselelementes. Das Metall bzw. die genannte Materialstärke sind vorteilhaft ausreichend, um eine ausreichende Stabilität für die erfindungsgemäße Anwendung zu erreichen, nämlich für Schubkästen in größerer Höhe, bei denen naturgemäß lediglich leichte/gewichtsarme Gegenstände verstaut werden. Besonders geeignet ist jedoch das Material Metall zusammen mit der genannten Materialstärke.

In einer vorteilhaften Ausführung ist an der erfindungsgemäßen Schienenanordnung an einem Ende des horizontalen Führungselements (mindestens) ein Stopper ortsfest angeordnet, der zum Stoppen des Richtungswechselelements (d.h. beim horizontalen Herausziehen des Schubkastens aus dem Schrank) geeignet ist. Geeignet sind bspw. bolzenförmige Stopper oder Vorsprünge, wie weiter unten ausgeführt. Vorteilhaft wird dadurch beim Einsatz an einem Schubkasten beim Herausziehen des Schubkastens aus dem Schrank dieser am Ende des horizontalen Herausziehens gestoppt, bevor die Verschiebung des Schubkastens nach unten beginnen kann, damit sichergestellt ist, dass der Schubkasten nach unten freie Beweglichkeit besitzt, bevor die Absenkung beginnt und gleichzeitig jedoch ein Herausfallen nach vorn verhindert wird. Denkbar sind auch neben dem Stopper lösbare Arretierungsvorrichtungen wie bspw. Spangen zu befestigen, die ein selbstständiges Zurückschieben des Schubkastens in der horizontalen Richtung verhindern, denn sonst könnte der Schubkasten beim Absenken anstoßen.

Es ist ebenfalls bevorzugt bei der Erfindung, wenn
- das horizontale Führungselement jeweils zwei Begrenzungselemente umfasst,
- wobei beide horizontalen Begrenzungselemente als Stopper einen Vorsprung aufweisen, der zum Stoppen des Richtungswechselelements geeignet ist, und
- wobei das Richtungswechselelement dementsprechend am horizontalen Abschnitt eine Verbreiterung aufweist, die an die Vorsprünge anstoßen kann.

Die zwei Begrenzungselemente halten das zwischen ihnen gleitende Richtungswechselelement zwischen sich und halten es (bspw. beim Gleiten während des Herausziehens eines Schubkastens) in seiner Bahn, so dass das Richtungswechselelement zwischen beiden Begrenzungselementen in horizontaler Richtung gleiten kann.

"Verbreiterung" im Sinne der Erfindung bedeutet, dass von dem einen Ende des Richtungswechselelements in vertikaler Richtung zum Knick blickend nach dem Knick (also am horizontalen Abschnitt des Richtungswechselelements) ein Vorsprung/eine Verbreiterung ist (wie in Fig. 2 gut zu erkennen), der am Stopper anstößt, wenn der Schubkasten horizontal ausgezogen wird.

Die Verbreiterung befindet sich bevorzugt (von dem einen Ende des Richtungswechselelements in vertikaler Richtung zum Knick blickend) 0,5-1,2cm nach dem Knick, hat sinnvollerweise einen Winkel von nahezu 90°, so dass die Verbreiterung zum Stoppen geeignet ist und die Verbreiterung kann sinnvoller Weise eine Verbreiterung der Breite des Richtungswechselelements um 0,4-1cm sein.

"Stoppen" bezieht sich auf das horizontale Herausziehen des Schubkastens aus dem Schrank.

In einer bevorzugten Ausführung der Erfindung umfasst das horizontale Führungselement jeweils zwei Begrenzungselemente und jeweils ein Teil der beiden Begrenzungselemente deckt das Richtungswechselelement so ab, dass das Richtungswechselelement zwischen den Begrenzungselementen gehalten wird, ohne sich nach oben lösen zu können. Dies betrifft bevorzugt den horizontalen Teil, das heißt zwei Begrenzungselemente des horizontalen Führungselements und den horizontalen Abschnitt des Richtungswechselelements.

Besonders bevorzugt ist die Kombination der beiden letztgenannten Ausführungsformen, d.h. der Abdeckung und dem Vorsprung mit Verbreiterung.

Erfindungsgemäß ist das vertikale Führungselement als Auszugsschiene (wie beispielsweise einer U-förmigen, halboffenen Schiene oder einer Teleskopschiene) ausgebildet. Diese wird am vertikalen Abschnitt des Richtungswechselelements befestigt.

Die Auszugsschiene ist sinnvoller Weise zwei- oder mehrteilig aufgebaut. Vorteilhaft wird in dieser Ausführung der Weg beim Herausziehen des Schubkastens aus dem Schrank vertikal vergrößert, d.h. der Schubkasteninhalt noch leichter erreicht. Dafür eignen sich beispielsweise handelsübloiche Teleskopschineen (Schubkastenschienen).

Besonders bevorzugt ist die Auszugsschiene kugelgelagert (d.h. darin sind mindestens zwei Kugeln innerhalb der U-förmigen, halboffenen Schiene vorgesehen) und/oder aus Metall.

In dieser Ausführungsform mit Auszugsschiene ist demnach das vertikale Führungselement selbst mehrteilig ausgebildet, denn es kann ausgezogen werden.

Besonders bevorzugt handelt es sich um eine kugelgelagerte U-förmige, halboffene Schiene.

Die Befestigung zw. halboffener Schiene und vertikalem Abschnitt des Richtungswechselelements findet bevorzugt mittels Verschraubung oder Verklebung statt.

Es ist auch sinnvoll und in einer Ausführungsform der Erfindung bevorzugt, die Bewegung zwischen horizontalem Abschnitt des Richtungswechselelements und dem horizontalen Führungselement mittels Kugellagern oder Rollen zu erleichtern. Der Auszug eines Schubkastens würde sich damit erleichtern. Insbesondere das horizontale Führungselement könnte dabei also Kugeln oder Rollen umfassen, auf denen sich der horizontale Abschnitt des Richtungswechselelements dann bewegen könnte.

In einer bevorzugten Ausführungsform der Erfindung ist das Richtungswechselelement einteilig und aus Metall. Das Metall kann ausgewählt sein aus Aluminium und Edelstahl. Insbesondere in einer Ausführung aus Aluminium ist das Richtungswechselelement vorteilhaft bei ausreichender Festigkeit immer noch leicht.

In einer bevorzugten Ausführung ist das horizontale Führungselement aus Holz. Vorteil ist, dass der Anwender es für den Einbau der Schienenanordnung in verschieden tiefen Schränken leicht kürzen kann. Die Schienenanordnung ist damit universell einsetzbar.

In einer Ausführung der Erfindung, bei der das Richtungswechselelement in dem vertikalen Führungselement gleitet, sind bevorzugt das vertikale Führungselement und der vertikale Abschnitt des Richtungswechselelements mit einer Feder oder pneumatisch so verbunden, dass beim vertikalen Gleiten abwärts das Gleiten verlangsamt wird.

Bevorzugt umfasst der erfindungsgemäße Schrank bzw. das erfindungsgemäße Set zwei erfindungsgemäße Schienenanordnungen.

In einer bevorzugten Ausführung sind alle Teile der erfindungsgemäßen Schienenanordnung flach, d.h. maximal 10mm dick (der Knick des Richtungswechselelements ist dabei natürlich ausgenommen - bolzenförmige Stopper aber, falls vorhanden, ragen nicht über diese Höhe hinaus), besser maximal 8mm.

In einer bevorzugten Ausführungsform ist das Richtungswechselelement (senkrecht zur Längsrichtung) maximal 5cm breit, besonders bevorzugt 3-4cm.
Fig. 1 zeigt skizzenhaft eine beispielhafte Ausführungsform der erfindungsgemäßen Schienenanordnung.
Fig. 2 zeigt links eine Draufsicht und rechts eine Queransicht auf eine bevorzugte Ausführung der Schienenanordnung mit Schubkasten (Ausschnitt), bei dem das Richtungswechselelement einteilig und aus Metall aufgebaut ist. Das vertikale Führungselement ist dabei mit Schrauben an den vertikalen Abschnitt des Richtungswechselelements befestigt. Das Richtungswechselelement hat am horizontalen Abschnitt vor dem Knick eine Verbreiterung zum Stoppen beim Gleiten im horizontalen Führungselement.
Fig. 3. zeigt einen Ausschnitt einer Ausführung ohne vertikales Führungselement in einer Seitenansicht.
Fig. 4 zeigt (von links nach rechts) eine bevorzugte Ausführung der Schienenanordnung im eingefahrenen Zustand entsprechend dem Einbau in einem Schrank mit verschließbarer Tür (a)) sowie nach horizontalem Ausfahren des Schubkastens (b)) und nach sich anschließendem vertikalen Absenken (c)).
Fig. 5 zeigt ein einteiliges Richtungswechselelement (ähnlich dem aus Fig. 2, jedoch ohne Verbreiterung am horizontalen Abschnitt des Richtungswechselelements).
Fig. 6 zeigt eine Ausführung (Ausschnitt) mit zwei vertikalen Führungselements aus jeweils zwei Begrenzungselementen mit bolzenförmigen Stoppern.
Fig. 7 zeigt dagegen eine Ausführung (Ausschnitt) mit Stoppern in Form eines Vorsprungs an den horizontalen Begrenzungselementen.
Fig. 8 zeigt eine Ausführung (Ausschnitt) des horizontalen Führungselements aus 2 Begrenzungselemententen, wobei ein Teil eines jeden Begrenzungselements das Richtungswechselelement so (teilweise) abdeckt, dass das Richtungswechselelement zwischen ihnen gehalten wird und sich auch nicht nach oben lösen kann (im Sinne einer nach oben teilweise geschlossenen Schiene).

Es ist zweckmäßig, die verschiedenen Ausführungsformen, wenn nicht anders angegeben, miteinander zu kombinieren.

Nachfolgend soll die Erfindung anhand mehrerer bevorzugter Ausführungsbeispiele eingehender erläutert werden. Sie sollen dabei die Erfindung nicht beschränken.

### Ausführungsbeispiele

### Ausführungsbeispiel 1 gemäß Fig. 4:

Im Ausführungsbeispiel entsprechend Fig. 4 ist das Richtungswechselelement 4 mehrteilig und aus Holz ausgeführt mit einem Keil zur Befestigung von horizontalem Abschnitt 4a und vertikalem Abschnitt 4b des Richtungswechselelements in einem Winkel von 87°. Als vertikales Führungselement 3b dient eine kommerzielle Teleskopschiene.

Das horizontale Führungselement 3a ist aus zwei Latten aus Holz aufgebaut (Begrenzungselemente 10), welche das Richtungswechselelement (am horizontalen Abschnitt 4a) so abdecken, dass dieses "in der Spur gehalten" wird und sich nicht nach oben lösen kann.

### Ausführungsbeispiel 2 gemäß Fig. 1:

In einem Ausführungsbeispiel entsprechend Fig. 1 ist das Richtungswechselelement 4 einteilig aus Lochband hergestellt.

### Ausführungsbeispiel 3 gemäß Fig. 2 und Fig. 3

In diesem Ausführungsbeispiel ist das Richtungswechselelement 4 einteilig aus Metall aufgebaut. Als vertikales Führungselement 3b dient eine Teleskopschiene. Der Winkel am Knick 5 des Richtungswechselelements 4 beträgt 87°. Vertikaler Abschnitt des Richtungswechselelements 4b und vertikales Führungselement 3b sind mit jeweils zwei Schrauben verbunden.

Der horizontale Abschnitt des Richtungswechselelements 4a hat eine Verbreiterung 12 zum Stoppen beim horizontalen Ausziehen des Schubkastens 1 durch Anschlag an den Vorsprüngen (Stopper 11) des horizontalen Führungselements 3a.

Eine ähnliche Ausführung des Richtungswechselelements 4, jedoch ohne Verbreiterung 12 zum Stoppen, ist gezeigt in Fig. 5.

### Bezugszeichen

- 1: Schubkasten
- 2: Schienenanordnung
- 3a: horizontales Führungselement
- 3b: vertikales Führungselement

- 4: Richtungswechselelement
- 4a: Horizontaler Abschnitt (des Richtungswechselelements)
- 4b: Vertikaler Abschnitt (des Richtungswechselelements)

- 5: Knick (des Richtungswechselelements)

- 10: Begrenzungselemente (horizontale Führungselemente)

- 11: Stopper (am horizontalen Führungselement)
- 12: Verbreiterung des Richtungswechselelements

## Patentansprüche

1. Schienenanordnung (2) für Schränke mit einem Schubkasten (1) zur Erleichterung der Erreichbarkeit des Schubkasteninhalts, umfassend
• mindestens 1 horizontales Führungselement (3a), zur Befestigung am Schrank,
• mindestens 1 vertikales Führungselement (3b), zur Befestigung am Schubkasten (1), und
• ein längliches Richtungswechselelement (4), zum Gleiten entlang der beiden Führungselemente (3a, 3b),
welches einen Knick (5) aufweist, welcher das Richtungswechselelement (4) in einen horizontalen Abschnitt (4a) und einen vertikalen Abschnitt (4b) unterteilt,
wobei das vertikale Führungselement (3b) als Auszugsschiene ausgebildet ist, und diese am vertikalen Abschnitt des Richtungswechselelements (4b) befestigt ist **dadurch gekennzeichnet, dass**
der Knick (5) des Richtungswechselelements einen spitzen Winkel im Bereich von 60° bis <90° aufweist,
so dass der horizontale Abschnitt des Richtungswechselelements (4a) entlang des horizontalen Führungselements (3a) und der vertikale Abschnitt des Richtungswechselelements (4b) entlang des vertikalen Führungselements (3b) gleiten kann.

2. Schienenanordnung nach Anspruch 1, wobei der horizontale Abschnitt des Richtungswechselelements (4a) maximal 5 cm lang ist.

3. Schienenanordnung nach einem der Ansprüche 1 bis 2, wobei der vertikale Abschnitt des Richtungswechselelements (4b) maximal 25 cm lang ist.

4. Schienenanordnung nach einem der Ansprüche 1 oder 3, wobei der spitze Winkel (5) bei 87° ± 1° liegt.

5. Schienenanordnung nach einem der Ansprüche 1 bis 4, wobei das Richtungswechselelement (4) aus Metall besteht und eine Materialstärke von 0,5-2 mm hat.

6. Schienenanordnung nach einem der Ansprüche 1 bis 5, wobei an einem Ende des horizontalen Führungselements (3a) ein Stopper (11) ortsfest angeordnet ist., der zum Stoppen des Richtungswechselelements (4) geeignet ist.

7. Schienenanordnung nach einem der Ansprüche 1 bis 6,
• wobei das horizontale Führungselement (3a) jeweils zwei Begrenzungselemente (10) umfasst,
• wobei beide horizontalen Begrenzungselemente als Stopper (11) einen Vorsprung aufweisen, der zum Stoppen des Richtungswechselelements (4) geeignet ist, und
• wobei das Richtungswechselelement (4) dementsprechend am horizontalen Abschnitt (4a) eine Verbreiterung aufweist, die an die Vorsprünge anstoßen kann.

8. Schienenanordnung nach Anspruch 7, wobei ein Teil der beiden Begrenzungselemente (10) das Richtungswechselelement (4) so abdeckt, dass das Richtungswechselelement zwischen den Begrenzungselementen gehalten wird.

9. Schienenanordnung nach einem der Ansprüche 1 bis 8, wobei das Richtungswechselelement (4) einteilig und aus Metall ist.

10. Schrank mit erleichterter Erreichbarkeit eines Schubkasteninhalts, umfassend mindestens eine Schienenanordnung (2) nach einem der Ansprüche 1 bis 9, und einen Schubkasten (1),
wobei das horizontale Führungselement (3a) an einer horizontalen Fläche des Schranks und das vertikale Führungselement (3b) an der Rückseite des Schubkastens (1) befestigt ist,
so dass sich die Schienenanordnung zwischen der Rückseite des Schubkastens, der Unterseite des Schubkastens und der horizontalen Fläche des Schrankes erstreckt.

11. Set umfassend mindestens zwei Schienenanordnungen (2) nach einem der Ansprüche 1 bis 9.

12. Verwendung einer Schienenanordnung (2) nach einem der Ansprüche 1 bis 9 zum Einbau in einem Schrank.

## Claims

1. Rail assembly (2) for cabinets with a drawer (1) to facilitate access to the contents of the drawer, comprising
• at least one horizontal guide element (3a) for fastening to the cabinet,
• at least one vertical guide element (3b) for fastening to the drawer (1), and
• an elongated direction-changing element (4) for sliding along the two guide elements (3a, 3b),
which has a bend (5) that divides the direction-changing element (4) into a horizontal section (4a) and a vertical section (4b),
wherein the vertical guide element (3b) is designed as a pull-out rail and is fastened to the vertical section of the direction-changing element (4b)
**characterised in that**
the bend (5) of the direction-changing element has an acute angle in the range of 60° to <90°,
so that the horizontal section of the direction-changing element (4a) can slide along the horizontal guide element (3a) and the vertical section of the direction-changing element (4b) can slide along the vertical guide element (3b).

2. Rail assembly according to claim 1, wherein the horizontal section of the direction-changing element (4a) is a maximum of 5 cm long.

3. Rail assembly according to any of claims 1 to 2, wherein the vertical section of the direction-changing element (4b) is a maximum of 25 cm long.

4. Rail assembly according to any of claims 1 or 3, wherein the acute angle (5) is 87°± 1°.

5. Rail assembly according to any of claims 1 to 4, wherein the direction-changing element (4) is made of metal and has a material thickness of 0.5-2 mm.

6. Rail assembly according to any of claims 1 to 5, wherein a stopper (11) is fixedly arranged at one end of the horizontal guide element (3a) and is suitable for stopping the direction-changing element (4).

7. Rail assembly according to any of claims 1 to 6,
• wherein the horizontal guide element (3a) comprises two limiting elements (10) each,
• wherein both horizontal limiting elements as stoppers (11) have a projection which is suitable for stopping the direction-changing element (4), and
• wherein the direction-changing element (4) accordingly has a widening at the horizontal section (4a) which can abut against the projections.

8. Rail assembly according to claim 7, wherein a part of the two limiting elements (10) covers the direction-changing element (4) in such a way that the direction-changing element is held between the limiting elements.

9. Rail assembly according to any of claims 1 to 8, wherein the direction-changing element (4) is one-piece and made of metal.

10. Cabinet with facilitated access to the contents of a drawer, comprising at least one rail assembly (2) according to any of claims 1 to 9, and a drawer (1),
wherein the horizontal guide element (3a) is fastened to a horizontal surface of the cabinet and the vertical guide element (3b) is fastened to the rear side of the drawer (1),
such that the rail assembly extends between the rear side of the drawer, the underside of the drawer and the horizontal surface of the cabinet.

11. Set comprising at least two rail assemblies (2) according to any of claims 1 to 9.

12. Use of a rail assembly (2) according to any of claims 1 to 9 for installation in a cabinet.

## Revendications

1. Agencement de rails (2) pour des armoires comportant un tiroir (1) pour faciliter l'accès au contenu du tiroir, comprenant
• au moins un élément de guidage horizontal (3a), destiné à la fixation à l'armoire,
• au moins un élément de guidage vertical (3b), destiné à la fixation au tiroir (1), et
• un élément de changement de direction (4) allongé, destiné à coulisser le long des deux éléments de guidage (3a, 3b),
lequel présente un coude (5) qui divise l'élément de changement de direction (4) en une section horizontale (4a) et en une section verticale (4b),
dans lequel l'élément de guidage vertical (3b) est conçu comme un rail d'extension, et celui-ci est fixé à la section verticale de l'élément de changement de direction (4b)
**caractérisé en ce que**
le coude (5) de l'élément de changement de direction présente un angle aigu compris dans la plage allant de 60° à < 90°,
de sorte que la section horizontale de l'élément de changement de direction (4a) peut coulisser le long de l'élément de guidage horizontal (3a) et que la section verticale de l'élément de changement de direction (4b) peut coulisser le long de l'élément de guidage vertical (3b).

2. Agencement de rails selon la revendication 1, dans lequel la section horizontale de l'élément de changement de direction (4a) a une longueur de 5 cm au maximum.

3. Agencement de rails selon l'une des revendications 1 à 2, dans lequel la section verticale de l'élément de changement de direction (4b) a une longueur de 25 cm au maximum.

4. Agencement de rails selon l'une des revendications 1 ou 3, dans lequel l'angle aigu (5) est de 87° ± 1°.

5. Agencement de rails selon l'une des revendications 1 à 4, dans lequel l'élément de changement de direction (4) est en métal et a une épaisseur de matériau allant de 0,5 à 2 mm.

6. Agencement de rails selon l'une des revendications 1 à 5, dans lequel un élément d'arrêt (11) est disposé de manière à être fixe à une extrémité de l'élément de guidage horizontal (3a), lequel élément d'arrêt est adapté pour arrêter l'élément de changement de direction (4).

7. Agencement de rails selon l'une des revendications 1 à 6,
• dans lequel l'élément de guidage horizontal (3a) comprend respectivement deux éléments de limitation (10),
• dans lequel les deux éléments de limitation horizontaux présentent, en tant qu'élément d'arrêt (11), une saillie adaptée pour arrêter l'élément de changement de direction (4), et
• dans lequel l'élément de changement de direction (4) présente en conséquence, au niveau de la section horizontale (4a), un élargissement qui peut venir en butée contre les saillies.

8. Agencement de rails selon la revendication 7, dans lequel une partie des deux éléments de limitation (10) recouvre l'élément de changement de direction (4) de sorte que l'élément de changement de direction est maintenu entre les éléments de limitation.

9. Agencement de rails selon l'une des revendications 1 à 8, dans lequel l'élément de changement de direction (4) est en une seule pièce et en métal.

10. Armoire avec accès facilité au contenu d'un tiroir, comprenant au moins un agencement de rails (2) selon l'une des revendications 1 à 9, et un tiroir (1),
dans laquelle l'élément de guidage horizontal (3a) est fixé à une surface horizontale de l'armoire et l'élément de guidage vertical (3b) est fixé au côté arrière du tiroir (1),
de sorte que l'agencement de rails s'étend entre le côté arrière du tiroir, le côté inférieur du tiroir et la surface horizontale de l'armoire.

11. Ensemble comprenant au moins deux agencements de rails (2) selon l'une des revendications 1 à 9.

12. Utilisation d'un agencement de rails (2) selon l'une des revendications 1 à 9 pour le montage dans une armoire.
